# EUROPÄISCHE PATENTSCHRIFT

(11) **EP 1 314 649 B1**
(45) Veröffentlichungstag und Bekanntmachung des Hinweises auf die Patenterteilung: **01.03.2006**
(21) Anmeldenummer: 02025380.3
(22) Anmeldetag: 14.11.2002
(51) Int. Cl.: B65D 19/28

(54) **Palette aus Stahlblech**
Sheet steel pallet
Palette en tôle d'acier

(30) Priorität: 14.11.2001 DE 10155778
(43) Veröffentlichungstag der Anmeldung: 28.05.2003
(73) Patentinhaber: Linde + Wiemann GmbH KG, 35683 Dillenburg (DE)
(72) Erfinder: Gutermuth, Andreas, 35719 Angelburg (DE); Quandel, André, 35630 Dillenburg (DE)
(74) Vertreter: Müller, Eckhard

(56) Entgegenhaltungen:
- DE-A- 2 623 722
- DE-A- 3 007 395
- DE-U- 9 002 099
- DE-U- 20 020 648
- US-A- 5 680 955
- US-A- 5 738 240
- PATENT ABSTRACTS OF JAPAN vol. 2002, no. 02, 2. April 2002 (2002-04-02) & JP 2001 294235 A (SAGAMI SEISAKUSHO:KK;BABA TAKEAKI), 23. Oktober 2001 (2001-10-23)

## Beschreibung

Die Erfindung bezieht sich auf eine Palette aus Stahlblech mit den Merkmalen des Oberbegriffs des Anspruches 1.

Eine derartige Palette ist aus der US-A-5 738 240 bekannt. Sie besteht aus Stahlblech mit einem im wesentlichen rechteckförmigen Unterrahmen, welcher aus Rohren gebildet ist. Auf dem Unterrahmen ruht eine Bodenwanne, welche flach auf den oberen Rohrabschnitten des Unterrahmens aufliegt und leicht über diese Rohre nach außen wegsteht. Unterrahmen und Bodenwanne sind miteinander verschweißt.

Aus der DE-U-200 20 648 ist ein palettenartiges Untergestell für Transport- und Lagerbehälter für Flüssigkeiten bekannt mit einem aus einem umlaufenden Hohlprofil gebildeten Basisrahmen, welcher einen wannenartigen Blechboden zur formschlüssigen Aufnahme eines Kunststoff-Innenbehälters aufweist. An dem Basisrahmen sind an Längs- und Querrahmenteilen Eck- und Mittelfüße angeordnet, auf welchen das Bodenblech zu liegen kommt. Die Einzelteile des Untergestells mit Bodenteil, Füßen und Basisrahmen sind miteinander verschweißt oder verschraubt.

Schließlich ist aus der EP 0 673 846 A1 E eine aus Stahl oder Kunststoff bestehende Palette bekannt mit einem mehrstückigen Unterrahmen bestehend aus Stahlrohr, zwei Längsrahmen, zwei Querrahmen und mehreren Eck- und Mittelfüßen. Auf dem Unterrahmen ruht eine Bodenwanne aus Blech mit einem Ablaufboden, der eine Ablaufrinne besitzt. Unter der Bodenwanne ist ein quer zur Ablaufrinne befestigtes Versteifungsblech nach Art eines Unterzuges angeordnet. Um die Palette im Hinblick auf eine höhere Transportsicherheit und eine Vereinfachung der Konstruktion zu verbessern, sind an die beiden Enden des brückenartig ausgebildeten Versteifungsblechs zwei Mittelfüße einteilig angeformt.

Im Allgemeinen dienen solche Paletten zur Aufnahme eines Innenbehälters aus Kunststoff mit einem Außenmantel aus Blech oder Gitterwerk. Dabei kann das Gitterwerk mit seiner unteren Basis mit der Palette fest verbunden sein.

Ausgehend von einer Palette mit den eingangs genannten Merkmalen liegt der Erfindung die Aufgabe zugrunde, eine einfachere Konstruktion anzugeben, so dass diese äußerst wirtschaftlich und kostengünstig zu fertigen ist.

Diese Aufgabe wird gelöst durch eine Palette mit den Merkmalen des Anspruches 1. Vorteilhafte Ausgestaltungen finden sich in den Unteransprüchen.

Durch die Erfindung kann der Unterrahmen aus einem einstückigen bzw. einteiligen Bauteil bestehen, wobei die ansonst übliche Vielzahl von Einzelteilen, wie Eckfüße, Mittelfüße und Auflagerahmen und die Verbindung dieser Vielzahl von Teilen vermieden sind. Es ist lediglich erforderlich, die freien Endabschnitte des einteiligen Sockelrahmens miteinander, bevorzugt unlösbar zu verbinden, so dass eine wirtschaftlich zu fertigende Palette angegeben ist, die zudem eine äußerst hohe Stabilität bzw. Tragekraft aufweist.

Die umlaufende Wandung des Sockelrahmens weist eine obere Aufstandsbasis auf, die im oberen Randbereich der umlaufenden Wandung durch eine bevorzugt winklige Aufnahme gebildet ist. Diese Aufnahme dient zur Fixierung bzw. Führung sowie als Auflage für die auf dem Unterrahmen ruhende Bodenwanne.

Bevorzugt sind die freien Endabschnitte durch Stanzung und/oder Schweißung miteinander verbunden.

Alternativ oder zusätzlich kann es sich auch empfehlen, dass die freien Endabschnitte mittels einer Quertraverse miteinander verbunden sind.

Der Sockelrahmen kann einteilig oder auch mehrteilig, insbesondere zweiteilig, ausgebildet sein.

Nach einer anderen vorteilhaften Ausgestaltung der Erfindung sind in der umlaufenden Wandung des Unterrahmens Durchbrechungen vorgesehen. Diese Durchbrechungen bieten eine Aufnahmemöglichkeit für die Gabeln eines Gabelstaplers oder Förder- beziehungsweise Handhabungsgerätes, wie Hubwagen. - Daneben führen die Durchbrechungen auch zur Reduzierung des Gewichts der aus Stahlblech bestehenden Palette.

Dadurch, dass in jeder der vier Seitenwände des Grundrahmens jeweils zwei Durchbrechungen angebracht sind, wobei die Durchbrechungen einander gegenüberliegender Seitenwände miteinander fluchten, dienen die Durchbrechungen nicht nur der Gewichtsreduzierung der Stahlpalette, sondern auch der Aufnahme der Gabeln eines Gabelstaplers zum Transport der Palette bzw. des darauf abgestellten Gutes bzw. Behälters.

Von Vorteil ist es nach einer anderen Ausgestaltung der Erfindung vorgesehen, dass der Unterrahmen eine untere Aufstandsbasis besitzt, welche durchgängig i. w. über den gesamten Umfang des Unterrahmens auf i. w. dem gleichen Niveau liegt. Hierdurch ist eine gleichmäßig Flächenbelastung der unteren Aufstandsbasis sichergestellt.

Von Vorteil besitzt die untere Aufstandsbasis des Unterrahmens eine bevorzugt nutförmig oder fachartig ausgebildete Aufnahme. Diese Aufnahme dient als Stapelaufstandsfläche, sofern die Palette auf eine andere Palette bzw. die obere Basis eines Gitters einer weiteren Palette gestapelt werden soll.

Dabei kann die winklige Aufnahme oder die hochstehende Berandung zum Verbinden der Bodenwanne mit dem Unterrahmen ausgebildet sein.

Weiterhin ist es von Vorteil vorgesehen, dass die obere Aufstandsbasis zumindest im Bereich einer Seitenwandung eine bogenförmige Aufnahme für eine i. w. korrespondierende rinnenartige Verprägung der Bodenwanne aufweist. Hierdurch ist ein Freigang bei der Handhabung des Ventils des Behälters hergestellt.

Die Bodenwanne selbst besitzt einen i. w. umlaufenden erhabenen Außenrand, von dem seitlich nach außen eine Abwinklung abkragt. Dieser umlaufende Außenrand ist lediglich im Bereich der Ablaufrinne unterbrochen. Die seitlich nach außen kragende Abwinklung dient als Aufstandsfläche der Bodenwanne in der winkligen Aufnahme des Unterrahmens. Hierdurch sind die freien Ränder der nach außen abkragenden Abwinklung in der winkligen Aufnahme des Unterrahmens geschützt untergebracht, so dass eine zusätzliche Bearbeitung bzw. Umbördelung der Abwinklung der Bodenwanne nicht erforderlich ist, um bspw. Verletzungen des Bediener- oder Transportpersonals aufgrund scharfkantiger Ränder auszuschließen.

Von besonderem Vorteil bilden nach einer weiteren Ausgestaltung der Erfindung eine umlaufende Aufnahme bzw. Berandung des Unterrahmens sowie ein erhabener Außenrand der Bodenwanne eine i. w. umlaufende Aufnahmenut. Diese i. w. über den gesamten Umfang des Außenrandes der Palette umlaufende Aufnahmenut ist lediglich in einem kleinen Abschnitt im Bereich der Ablaufrinne unterbrochen.

In dieser i. w. umlaufenden Aufnahmenut ist bevorzugt eine untere Basis eines Gitterwerkes aufgenommen, welche in dieser Aufnahmenut sicher fixiert ist.

Bevorzugt ist das Gitterwerk mittels Klammern mit dem Unterrahmen und/oder der Bodenwanne verbunden. Dabei dient die mit dem Gitterwerk ausgestattete Palette bevorzugt zum Transport von Flüssigkeitsbehälter, welche mit ihrer Aufstandsfläche auf der Bodenwanne abgesetzt sind.

Nach einer anderen vorteilhaften Ausgestaltung der Erfindung ist es vorgesehen, dass gegenüberliegende Seitenwände des Unterrahmens mittels einer Quertraverse verbunden sind, wobei freie abgewinkelte Schenkel der Quertraverse mit den Innenseiten der Seitenwände verbunden sind und oberhalb der unteren Aufstandsbasis enden. Dabei dient die Quertraverse ausschließlich einer Versteifung des Unterrahmens bzw. der Palette und nicht zu einer Vergrößerung der Aufstandsfläche der Palette, da diese ohnehin eine Aufstandsbasis besitzt, welche i. w. durchgängig über den gesamten Umfang des Unterrahmens auf i. w. dem gleichen Niveau liegt.

Bevorzugt ist die Quertraverse als Formstanzteil ausgebildet.

Nach einer anderen Ausgestaltung der Erfindung ist die Quertraverse mit dem Unterrahmen verschweißt.

Weitere Vorteile und Anwendungsmöglichkeiten der vorliegenden Erfindung ergeben sich aus der nachfolgenden Beschreibung eines Ausführungsbeispieles anhand der Zeichnung.

Es zeigen:
- Figur 1: ein Ausführungsbeispiel einer erfindungsgemäßen Palette mit einteiligem Sockelrahmen, Versteifungsprofil und Bodenwanne in einer perspektivischen Explosionsdarstellung,
- Figur 2: die Palette gemäß Figur 1 in perspektivischer, vergrößerter Teilansicht und Schnittdarstellung,
- Figur 3: die Palette gemäß Figur 1 in perspektivischer Ansicht, wobei mit der Palette ein Gitterwerk verbunden ist, und
- Figur 4: ein weiteres Ausführungsbeispiel einer erfindungsgemäßen Palette wie in Figur 1, jedoch mit zweiteiligem Sockelrahmen.

Die in den Figuren dargestellte Palette 20 besteht aus Stahlblech und besitzt einen Unterrahmen, der bevorzugt i. w. Rechteckform aufweist. Dabei sind die Ecken des Unterrahmens i. w. viertelkreisförmig gebogen. Auf dem Unterrahmen ruht eine Bodenwanne 8. Wie insbesondere aus Figur 1 ersichtlich ist, ist der Unterrahmen als einteiliger Sockelrahmen 1 ausgebildet, dessen freie Endabschnitte 15, 16 miteinander verbunden sind. Insbesondere sind die freien Endabschnitte 15, 16 bevorzugt mittels eines Verbindungsblechs 17 verbunden. Die Verbindung der freien Endabschnitte 15, 16 wird bevorzugt mittels Stanzung und/oder Schweißung durchgeführt.

In Figur 4 ist eine Variante einer Palette (20) dargestellt, welche jedoch einen zweiteiligen Sockelrahmen (1) aufweist, dessen freie Endabschnitte (15, 16 und 24, 25) durch zusätzliche Bauteile, beispielsweise eines Verbindungsblechs oder aber durch die Traverse (4) erfolgt.

Aus den Figuren ist auch ersichtlich, dass in einer umlaufenden Wandung 21 des Unterrahmens Durchbrechungen 9 eingebracht bzw. vorgesehen sind. Dabei sind bevorzugt in jeder der vier Seitenwände des Unterrahmens zwei Durchbrechungen 9 eingebracht, wobei die Durchbrechungen 9 einander gegenüberliegender Seitenwände miteinander fluchten.

Wie aus insbesondere Figuren 1 und 3 ersichtlich ist, besitzt der Unterrahmen eine untere Aufstandsbasis 6, welche durchgängig über i. w. den gesamten Umfang des Unterrahmens auf i. w. dem gleichen Niveau liegt. Hierdurch liegt der Unterrahmen bzw. die Palette 20 mit der unteren Aufstandsbasis 6 vollflächig auf einer ebenen Unterlage auf, so dass für eine gleichmäßige Flächenpressung gesorgt ist.

Wie insbesondere aus Figur 2 ersichtlich ist, besitzt die untere Aufstandsbasis 6 des Unterrahmens eine Stapelaufstandsfläche 2, die als flanschförmige oder als zentrierende Aufnahme im Ausführungsbeispiel ausgebildet ist. Weiterhin ist am Unterrahmen eine obere Aufstandsbasis 22 vorgesehen, die im oberen Randbereich der umlaufenden Wandung 21 durch eine bevorzugt winklige Aufnahme 7, welche eine hochstehende Berandung 12 aufweist, gebildet ist. Diese winklige Aufnahme 7 dient zum Einlegen der Bodenwanne 8 und ggf. zum Verbinden der Bodenwanne 8 mit dem Unterrahmen. Weiterhin weist die obere Aufstandsbasis 22 zumindest im Bereich einer Seitenwandung eine bogenförmige Aufnahme 10 für eine i. w. korrespondierend gebogene rinnenförmige Verprägung 11 der Bodenwanne 8 auf.

Die Bodenwanne 8 besitzt einen i. w. durchgängig umlaufenden, erhabenen Außenrand 18. Von diesem Außenrand 18 ausgehend weist die Bodenwanne 8 zum Zentrum hin eine nach unten gerichtete Wölbung auf. Nach außen hin kragt von dem Außenrand 18 eine seitlich nach außen gerichtete Abwinklung 3 ab. Diese Abwinklung 3 wird von der Aufnahme 7 des Unterrahmens aufgenommen.

Die umlaufende Aufnahme 7 bzw. Berandung 12 des Unterrahmens und der erhabene Außenrand 18 der Bodenwanne bilden eine i. w. durchgängig umlaufende Aufnahmenut 13 mit Ausnahme in dem Bereich der Palette 20, indem die rinnenförmige Verprägung 11 bzw. Aufnahme 10 vorgesehen sind.

In dieser durchgängig umlaufenden Aufnahmenut 13 ist, wie aus Figur 3 ersichtlich, eine untere Basis 23 eines Gitterwerks 14 aufgenommen. Das Gitterwerk 14 ist mittels Klammern 19 mit dem Unterrahmen und/oder der Bodenwanne 8 verbunden.

Wie insbesondere aus Figur 1 und 2 ersichtlich ist, sind gegenüberliegende Seitenwände des Unterrahmens mittels einer Quertraverse 4 verbunden, wobei freie abgewinkelte Schenkel 5 der Quertraverse mit den Innenseiten der Seitenwände verbunden sind und oberhalb der unteren Aufstandsbasis 6 enden. Die Quertraverse 4 ist bei dem hier gewählten Ausführungsbeispiel als Formstanzteil ausgebildet. Weiterhin ist die Quertraverse 4 mit dem Unterrahmen verweißt.

### Bezugszeichenliste

- 1 -: Sockelrahmen
- 2 -: Stapelaufstandsfläche
- 3 -: Abwinklung
- 4 -: Quertraverse
- 5 -: Schenkel
- 6 -: untere Aufstandsbasis
- 7 -: Aufnahme
- 8 -: Bodenwanne
- 9 -: Durchbrechung
- 10 -: Aufnahme
- 11 -: Verprägung
- 12 -: Berandung
- 13 -: Aufnahmenut
- 14 -: Gitterwerk
- 15 -: Endabschnitt
- 16 -: Endabschnitt
- 17 -: Verbindungsblech
- 18 -: Außenrand
- 19 -: Klammer
- 20 -: Palette
- 21 -: umlaufende Wandung
- 22 -: obere Aufstandsfläche
- 23 -: untere Basis
- 24 -: Endabschnitt
- 25 -: Endabschnitt

## Patentansprüche

1. Palette (20) aus Stahlblech mit einem Unterrahmen, der bevorzugt i. w. Rechteckform aufweist, und mit einer auf dem Unterrahmen ruhenden Bodenwanne (8), wobei freie Endabschnitte (15, 16; 24, 25) des Unterrahmens miteinander verbunden sind, **dadurch gekennzeichnet, dass** der Unterrahmen als Sockelrahmen mit einer umlaufenden Wandung (21) ausgebildet ist und die umlaufende Wandung (21) eine obere Aufstandsbasis (22) aufweist, die im oberen Randbereich der umlaufenden Wandung (21) durch eine bevorzugt winklige Aufnahme (7) gebildet ist, wobei die Aufnahme (7) zum Einlegen der Bodenwanne (8) ausgebildet ist.

2. Palette nach Anspruch 1, **dadurch gekennzeichnet, dass** die winklige Aufnahme (7) eine hochstehende Berandung (12) aufweist.

3. Palette nach Anspruch 1 oder 2, **dadurch gekennzeichnet, dass** die freien Endabschnitte (15, 16; 24, 25) mittels eines Verbindungsbleches (17) miteinander verbunden sind.

4. Palette nach Anspruch 1 oder 2, **dadurch gekennzeichnet, dass** die freien Endabschnitte (15, 16; 24, 25) durch Stanzung und/oder Schweißung miteinander verbunden sind.

5. Palette nach einem der vorhergehenden Ansprüche, **dadurch gekennzeichnet, dass** der Sockelrahmen (1) einteilig ausgebildet ist.

6. Palette nach einem der Ansprüche 1 bis 4, **dadurch gekennzeichnet, dass** der Sockelrahmen (1) zweiteilig ausgebildet ist

7. Palette nach Anspruch 6, **dadurch gekennzeichnet, dass** die freien Endabschnitte (15, 16; 24, 25) mittels einer Quertraverse (4) miteinander verbunden sind.

8. Palette nach einem der vorhergehenden Ansprüche, **dadurch gekennzeichnet, dass** in der umlaufenden Wandung (21) des Unterrahmens Durchbrechungen (9) eingebracht sind.

9. Palette nach Anspruch 8, **dadurch gekennzeichnet, dass** in jeder der vier Seitenwände des Unterrahmens zwei Durchbrechungen (9) angebracht sind, wobei die Durchbrechungen (9) einander gegenüberliegender Seitenwände miteinander fluchten.

10. Palette nach einem der vorhergehenden Ansprüche, **dadurch gekennzeichnet, dass** der Unterrahmen eine untere Aufstandsbasis (6) aufweist, welche durchgängig über den gesamten Umfang des Unterrahmens auf i. w. dem gleichen Niveau liegt.

11. Palette nach einem der vorhergehenden Ansprüche, **dadurch gekennzeichnet, dass** eine untere Aufstandsbasis (6) des Unterrahmens eine, bevorzugt zentrierende Aufnahme aufweist, welches als Stapelaufstandsfläche (2) dient.

12. Palette nach einem der vorhergehenden Ansprüche, **dadurch gekennzeichnet, dass** die winklige Aufnahme (7) zum Verbinden der Bodenwanne (8) mit dem Unterrahmen ausgebildet ist.

13. Palette nach einem der vorhergehenden Ansprüche, **dadurch gekennzeichnet, dass** die obere Aufstandsbasis (22) zumindest im Bereich einer Seitenwandung eine bogenförmige Aufnahme für eine i. w. korrespondierende rinnenförmige Verprägung (11) der Bodenwanne (8) aufweist.

14. Palette nach einem der vorhergehenden Ansprüche, **dadurch gekennzeichnet, dass** die Bodenwanne (8) einen i. w. umlaufenden erhabenen Außenrand (18) besitzt, von dem seitlich nach außen eine Abwinklung (3) abkragt.

15. Palette nach einem der vorhergehenden Ansprüche, **dadurch gekennzeichnet, dass** eine umlaufende Aufnahme (7) des Unterrahmens und ein erhabener Außenrand (18) der Bodenwanne (8) eine i. w. umlaufende Aufnahmenut (13) bilden.

16. Palette nach einem der vorhergehenden Ansprüche, **dadurch gekennzeichnet, dass** in einer i. w. umlaufenden Aufnahmenut (13) eine untere Basis (23) eines Gitterwerkes (14) aufgenommen ist.

17. Palette nach Anspruch 16, **dadurch gekennzeichnet, dass** das Gitterwerk mittels Klammern (19) o. dgl. Mittel mit dem Unterrahmen und/oder der Bodenwanne (8) verbunden ist.

18. Palette nach einem der vorhergehenden Ansprüche 1 bis 6 oder 8 bis 17, **dadurch gekennzeichnet, dass** gegenüberliegende Seitenwände des Unterrahmens mittels einer Quertraverse (4) verbunden sind, wobei freie abgewinkelte Schenkel (5) der Quertraverse (4) mit den Innenseiten der Seitenwände verbunden sind und oberhalb der unteren Aufstandsbasis (6) enden.

19. Palette nach Anspruch 7 oder 18, **dadurch gekennzeichnet, dass** die Quertraverse (4) ein Formstanzteil ist.

20. Palette nach einem der vorhergehenden Ansprüche 7, 18 oder 19, **dadurch gekennzeichnet, dass** die Quertraverse (4) mit dem Unterrahmen verschweißt ist.

## Claims

1. Pallet (20) of sheet steel with a subframe, which preferably has a substantially rectangular shape, and with a base pan (8) resting on the subframe, wherein free end sections (15, 16; 24, 25) of the subframe are connected together, **characterised in that** the subframe is constructed as a socket frame with an encircling wall (21) and the encircling wall (21) has an upper support base (22) which in the upper edge region of the encircling wall (21) is formed by a preferably angled receptacle (7), wherein the receptacle (7) is constructed for insertion of the base pan (8).

2. Pallet according to claim 1, **characterised in that** the angled receptacle (7) has an upright edging (12).

3. Pallet according to claim 1 or 2, **characterised in that** the free end sections (5, 16; 24, 25) are connected together by means of a connecting plate (17).

4. Pallet according to claim 1 or 2, **characterised in that** the free end sections (15, 16; 24, 25) are connected together by punching and/or welding.

5. Pallet according to one of the preceding claims, **characterised in that** the socket frame (1) is of integral construction.

6. Pallet according to one of claims 1 to 4, **characterised in that** the socket frame (1) is of two-part construction.

7. Pallet according to claim 6, **characterised in that** the free end sections (15, 16; 24, 25) are connected together by means of a cross-member (4).

8. Pallet according to one of the preceding claims, **characterised in that** passages (9) are formed in the encircling wall (21) of the subframe.

9. Pallet according to claim 8, **characterised in that** two passages (9) are formed in each of the four side walls of the subframe, wherein the passages (9) of mutually opposite walls are aligned with one another.

10. Pallet according to one of the preceding claims, **characterised in that** the subframe has a lower support base (6) which lies at substantially the same level continuously over the entire circumference of the subframe.

11. Pallet according to one of the preceding claims, **characterised in that** a lower support base (6) of the subframe has a receptacle which is preferably centring and which serves as a stack support surface (2).

12. Pallet according to one of the preceding claims, **characterised in that** the angled receptacle (7) is constructed for connecting the base pan (8) with the subframe.

13. Pallet according to one of the preceding claims, **characterised in that** the upper support base (22) has at least in the region of a side wall a curved receptacle for a substantially corresponding, channel-shaped stamping (11) of the base pan (8).

14. Pallet according to one of the preceding claims, **characterised in that** the base pan (8) has a substantially encircling, elevated outer edge (18) from which an angled portion (3) protrudes laterally outwardly.

15. Pallet according to one of the preceding claims, **characterised in that** an encircling receptacle (7) of the subframe and an elevated outer edge (8) of the base pan (8) form a substantially encircling receiving groove (13).

16. Pallet according to one of the preceding claims, **characterised in that** a lower base (23) of a grating (14) is received in a substantially encircling receiving groove (13).

17. Pallet according to claim 16, **characterised in that** the grating is connected with a subframe and/or the base pan (8) by means of clips (19) or the like means.

18. Pallet according to one of the preceding claims 1 to 6 or 8 to 17, **characterised in that** opposite side walls of the subframe are connected by means of a cross-member (4), wherein free, angled limbs (5) of the cross-member (4) are connected with the inner sides of the side walls and end above the lower support base (6).

19. Pallet according to claim 7 or 18, **characterised in that** the cross-member (4) is a part shaped by stamping.

20. Pallet according to one of the preceding claims 7, 18 and 19, **characterised in that** the cross-member (4) is welded to the subframe.

## Revendications

1. Palette (20) en tôle d'acier comportant un cadre inférieur, de préférence sensiblement rectangulaire, et comportant un bac de chargement (8) reposant sur le cadre inférieur, dans laquelle les sections d'extrémité libres (15, 16 ; 24, 25) du cadre inférieur sont reliées les unes aux autres, **caractérisée en ce que** le cadre inférieur est configuré en un cadre formant socle avec une paroi périphérique (21), et la paroi périphérique (21) présente une base d'appui supérieure (22), qui est formée dans la zone de bord supérieure de la paroi périphérique (21) par un élément de réception (7) de préférence- angulaire, dans laquelle l'élément de réception (7) est configuré de manière à déposer le bac de chargement (8).

2. Palette selon la revendication 1, **caractérisée en ce que** l'élément de réception angulaire (7) présente une bordure (12) en hauteur.

3. Palette selon l'une quelconque des revendications 1 ou 2, **caractérisée en ce que** les sections d'extrémité libres (15, 16 ; 24, 25) sont reliées les unes aux autres à l'aide d'une tôle d'assemblage (17).

4. Palette selon l'une quelconque des revendications 1 ou 2, **caractérisée en ce que** les sections d'extrémité libres (15, 16 ; 24, 25) sont reliées les unes aux autres par estampage et / ou soudage.

5. Palette selon l'une quelconque des revendications précédentes, **caractérisée en ce que** le cadre formant socle (1) est configuré d'un seul tenant.

6. Palette selon l'une quelconque des revendications 1 à 4, **caractérisée en ce que** le cadre formant socle (1) est constitué de deux éléments.

7. Palette selon la revendication 6, **caractérisée en ce que** les sections d'extrémité libres (15, 16 ; 24, 25) sont reliées les unes aux autres à l'aide d'une entretoise transversale (4).

8. Palette selon l'une quelconque des revendications précédentes, **caractérisée en ce que**, dans la paroi périphérique (21) du cadre inférieur, des ajours (9) sont ménagés.

9. Palette selon la revendication 8, **caractérisée en ce que**, dans chacune des quatre parois latérales du cadre inférieur, on ménage deux ajours (9), les ajours (9) des parois latérales opposées étant alignés.

10. Palette selon l'une quelconque des revendications précédentes, **caractérisée en ce que** le cadre inférieur présente une base d'appui inférieure (6), qui se trouve généralement sur toute l'étendue du cadre inférieur, sensiblement au même niveau.

11. Palette selon l'une quelconque des revendications précédentes, **caractérisée en ce qu'**une base d'appui inférieure (6) du cadre inférieur présente un élément de réception de préférence centralisé, qui sert de surface d'appui (2) pour empiler.

12. Palette selon l'une quelconque des revendications précédentes, **caractérisée en ce que** l'élément de réception angulaire (7) est configuré de manière à relier le bac de chargement (8) au cadre inférieur.

13. Palette selon l'une quelconque des revendications précédentes, **caractérisée en ce que** la base d'appui supérieure (22) présente, au moins dans la zone d'une paroi latérale, un élément de réception incurvé pour un renfoncement (11) en forme de goulotte sensiblement correspondant du bac de chargement (8).

14. Palette selon l'une quelconque des revendications précédentes, **caractérisée en ce que** le bac de chargement (8) possède un bord extérieur (18) périphérique sensiblement surélevé, à partir duquel un dégagement (3) fait saillie latéralement vers l'extérieur.

15. Palette selon l'une quelconque des revendications précédentes, **caractérisée en ce qu'**un élément de réception périphérique (7) du cadre inférieur et un bord extérieur surélevé (18) du bac de chargement (8) forment une rainure de réception (13) sensiblement périphérique.

16. Palette selon l'une quelconque des revendications précédentes, **caractérisée en ce que**, dans une rainure de réception (13) sensiblement périphérique, une base inférieure (23) d'un treillage (14) est reçue.

17. Palette selon la revendication 16, **caractérisée en ce que** le treillage est relié à l'aide de brides de fixation (19) ou des moyens similaires au cadre inférieur et / ou au bac de chargement (8).

18. Palette selon l'une quelconque des revendications 1 à 6 ou 8 à 17, **caractérisée en ce que** les parois latérales opposées du cadre inférieur sont reliées à l'aide d'une entretoise transversale (4), les branches inclinées libres (5) de l'entretoise transversale (4) étant reliées aux côtés intérieurs des parois latérales et débouchant au-dessus de la base d'appui inférieure (6).

19. Palette selon l'une quelconque des revendications 7 ou 18, **caractérisée en ce que** l'entretoise transversale (4) est une pièce estampée.

20. Palette selon l'une quelconque des revendications 7, 18 ou 19, **caractérisée en ce que** l'entretoise transversale (4) est soudée avec le cadre inférieur.
